# EUROPÄISCHE PATENTSCHRIFT

(11) **EP 3 151 953 B1**
(45) Veröffentlichungstag und Bekanntmachung des Hinweises auf die Patenterteilung: **06.02.2019**
(21) Anmeldenummer: 15729337.4
(22) Anmeldetag: 03.06.2015
(51) Int. Cl.: B01F 7/00, B01F 13/00, B01F 15/00

(54) **RÜHRVORRICHTUNG UND LABOREINRICHTUNG MIT EINER SOLCHEN**
STIRRING DEVICE AND LABORATORY DEVICE WITH SUCH A STIRRING DEVICE
DISPOSITIF D'AGITATION ET ÉQUIPEMENT DE LABORATOIRE COMPORTANT UN TEL DISPOSITIF D'AGITATION

(30) Priorität: 05.06.2014 DE 102014008371
(43) Veröffentlichungstag der Anmeldung: 12.04.2017
(73) Patentinhaber: IKA - Werke GmbH & Co. KG, 79219 Staufen (DE)
(72) Erfinder: FREI, Andreas, 79219 Staufen (DE); PINHACK, Hubert, 79189 Bad Krozingen (DE); DOEBELE, Philip, 79111 Freiburg (DE)
(74) Vertreter: Börjes-Pestalozza, Henrich
(86) Internationale Anmeldenummer: PCT/EP2015/001133
(87) Internationale Veröffentlichungsnummer: WO 2015/185216

(56) Entgegenhaltungen:
- WO-A1-2013/036186

## Beschreibung

Die Erfindung betrifft eine Rührvorrichtung, die wenigstens ein von einem Rührantrieb angetriebenes, ein Rührmedium in Gebrauchsstellung kontaktierendes, relativ zu dem Rührantrieb und zu dem Rührmedium bewegbares und in Gebrauchsstellung wenigstens teilweise in das Rührmedium eintauchbares Rührorgan aüfweist.

Die Erfindung betrifft ferner auch eine Laboreinrichtung mit wenigstens einer solchen Rührvorrichtung.

Derartige Rührvorrichtungen und auch Laboreinrichtungen mit solchen Rührvorrichtungen sind in vielfältiger Form bekannt, wobei in der Regel ein stationärer, äußerer Antrieb eine Rührwelle und ein an dieser angeordnetes Rührwerkzeug trägt. So sind beispielsweise Überkopfrührer bekannt, die einen Ständer aufweisen, an dem ein solcher Antrieb für eine Rührwelle und ein daran angeordnetes Rührorgan vorgesehen ist.

Daneben sind auch Magnetrührer bekannt, bei denen das eigentliche Rührorgan mechanisch nicht mit dem Antrieb verbunden ist, sondern über eine magnetische Kupplung angetrieben werden kann.

In all diesen Fällen wird jedoch ein das Rührorgan und/oder den Rührantrieb und sein Gehäuse tragender Ständer benötigt. Der Platzbedarf derartiger Rührvorrichtungen kann vergleichsweise hoch sein.

Die WO 2013/036186 A1 offenbart ein Rührgerät gemäß dem Oberbegriff des Anspruchs 1, das auch als Quirl bezeichnet werden könnte und das zur Verarbeitung von Speisen und zum Mixen dient. Dieses Rührgerät umfasst einen Motor, der in einem Motorgehäuse angeordnet ist und der in Antriebsverbindung mit einem oder mehreren drehbaren Rührwerkzeugen außerhalb des Antriebsgehäuses steht, wobei das Antriebsgehäuse abgedichtet ist und dadurch in eine zu verrührende Substanz eingetaucht werden kann.

Aufgabe der Erfindung ist es daher, eine Rührvorrichtung der eingangs genannten Art und eine Laboreinrichtung mit einer solchen zu schaffen, die einen möglichst geringen Platzbedarf haben.

Erfindungsgemäß wird diese Aufgabe bei der Rührvorrichtung durch die Merkmale des Patentanspruchs 1 und insbesondere dadurch gelöst, dass der Rührantrieb im Inneren des Rührorgans angeordnet ist.

Auf diese Weise kann der Rührantrieb der Rührvorrichtung in das Rührorgan integriert werden, wodurch auf einen Ständer und für den Rührantrieb und auf einen von dem Rührorgan separaten Rührantrieb mit eigenständigem Gehäuse verzichtet werden kann. So kann der für die Rührvorrichtung erforderliche Platzbedarf verringert sein.

Besonders vorteilhaft kann es dabei sein, wenn die Rührvorrichtung von dem und/oder durch das Rührmedium, insbesondere halterlos und/oder ständerlos, abstützbar und/oder abgestützt ist. So ist es möglich, dass die Rührvorrichtung von dem mit der Rührvorrichtung zu bearbeitenden Rührmedium selbst getragen wird, also auf einen Halter oder einen Ständer, an dem bei dem aus dem Stand der Technik vorbekannten Rührvorrichtungen in der Regel auch der Rührantrieb und das Rührorgan angeordnet sind, verzichtet werden kann. Der Benutzer der Rührvorrichtung braucht dann diese nur noch in das Rührmedium einzusetzen und benötigt keinerlei Platz mehr für einen außerhalb des Mediums befindlichen Rührantrieb.

Erfindungsgemäß weist das Rührorgan ein Rührorgangehäuse auf. Ferner kann der Rührantrieb ein Rührantriebsgehäuse aufweisen, das in Gebrauchsstellung in dem Rührorgangehäuse des Rührorgans angeordnet ist, wobei das Rührorgangehäuse und das Rührantriebsgehäuse relativ zueinander bewegbar sind. Auf diese Weise kann der im Inneren des Rührorgangehäuses angeordnete Rührantrieb von Innen auf das Rührorgangehäuse einwirken, um das Rührorgangehäuse gegenüber dem Rührantrieb beziehungsweise gegenüber seinem Rührantriebsgehäuse zu bewegen, um schließlich das Rührmedium, in dem die Rührvorrichtung mit dem Rührorgan, dem Rührorgangehäuse, dem im Inneren des Rührorgangehäuses angeordneten Rührantrieb mit seinem Rührantriebsgehäuse in Gebrauchsstellung platziert ist, mit Hilfe des Rührorgans in gewünschter Art und Weise zu bearbeiten.

Das Rührorgangehäuse kann bevorzugt mehrteilig, insbesondere zweiteilig ausgebildet sein und eine obere und eine untere Gehäusehälfte aufweisen.

Dabei kann es zweckmäßig sein, wenn das Rührorgan und/oder das Rührorgangehäuse wenigstens ein an seiner Außenseite angeordnetes Rührwerkzeug aufweist, mit dem das Rührmedium bearbeitet werden kann.

Bei einer besonders vorteilhaften Ausgestaltung der Erfindung kann die Rührvorrichtung eine Stabilisatorvorrichtung mit wenigstens einem Stabilisatorelement aufweisen. Die Stabilisatorvorrichtung und/oder das wenigstens eine Stabilisatorelement können dann dazu dienen, eine Bewegung des Rührantriebs und/oder des Rührantriebsgehäuses zu hemmen und/oder sogar vollständig zu verhindern, wodurch eine relative Bewegbarkeit zwischen dem Rührorgan und dem Rührantrieb ermöglicht werden kann.

Dabei kann die Stabilisatorvorrichtung als wenigstens ein Stabilisatorelement eine Schwungscheibe und/oder ein exzentrisch an dem Rührantrieb und/oder an einem, beispielsweise dem bereits zuvor erwähnten, Rührantriebsgehäuse angeordnete Stabilisatorgewicht aufweisen.

Mithilfe eines Stabilisatorgewichts, das bevorzugt exzentrisch an dem Rührantriebsgehäuse angeordnet sein kann, kann das Rührantriebsgehäuse aufgrund der auf das Stabilisatorgewicht einwirkenden Schwerkraft stabilisiert und gegenüber dem Rührorgan festgehalten werden.

Zweckmäßigerweise kann der Rührantrieb der Rührvorrichtung dabei als Elektroantrieb ausgebildet sein.

Zusätzlich neben dem Rührantrieb kann die Rührvorrichtung auch einen Stabilisatorantrieb aufweisen, mit dem wenigstens ein, beispielsweise das bereits zuvor erwähnte, wenigstens eine Stabilisatorelement, insbesondere eine, beispielsweise die bereits zuvor erwähnte, Schwungscheibe, antreibbar ist.

Dabei kann der Stabilisatorantrieb das wenigstens eine Stabilisatorelement, insbesondere die Schwungscheibe, in Rotation versetzen, um eine Stabilisierung der Rührvorrichtung in ihrer Gebrauchsstellung herbeizuführen.

Die antreibbare Schwungscheibe als Stabilisatorelement der Stabilisatorvorrichtung kann verwendet werden, um die Rührvorrichtung und insbesondere den Rührantrieb und/oder sein Antriebsgehäuse unter Ausnutzung des gyroskopischen Effekts, der aufgrund der mittels des Stabilisatorantriebs in Rotation versetzten Schwungscheibe auf die Rührvorrichtung einwirken kann, gegenüber dem Rührorgan und/oder dem Rührorgangehäuse zu stabilisieren oder festzulegen und so eine relative Bewegbarkeit zwischen dem Rührorgan und dem Rührantrieb ermöglichen und/oder zu begünstigen.

Besonders zweckmäßig kann es sein, wenn die Rührvorrichtung wenigstens eine elektrische Stromquelle aufweist, die zur elektrischen Versorgung des Rührantriebs und/oder eines, beispielsweise des bereits zuvor erwähnten, Stabilisatorantriebs mit diesem verbindbar oder in Gebrauchsstellung verbunden ist. Zweckmäßigerweise kann diese elektrische Stromquelle eine Batterie und/oder ein wiederaufladbarer Akkumulator sein.

Ferner ist es möglich, dass die elektrische Stromquelle zur Stromversorgung des Rührantriebs und/oder des Stabilisatorantriebs induktiv aufladbar ist. Dabei kann die Stromquelle beispielsweise im Rührantriebsgehäuse angeordnet und/oder berührungslos und/oder drahtlos wiederaufgeladen werden, sobald ihr Entladezustand einen weiteren Betrieb der Rührvorrichtung nicht mehr erlaubt.

Der Rührantrieb kann beispielsweise ein Getriebemotor sein, dessen Abtrieb an einer Innenseite des Rührorgans über eine Kupplung oder starr mit dem Rührorgan und/oder mit einem, beispielsweise dem bereits zuvor erwähnten, Rührorgangehäuse verbunden ist. Es ist aber auch möglich, dass zwischen dem Rührorgan und/oder dem Rührorgangehäuse und dem Rührantrieb und/oder einem, beispielweise dem zuvor erwähnten, Rührantriebsgehäuse, wenigstens ein mit dem Rührantrieb antreibbares, form- oder reibschlüssig auf das Rührorgan wirkendes Antriebselement vorgesehen ist. Das Antriebselement kann dazu verwendet werden, die Relativbewegung zwischen dem Rührantrieb und dem Rührorgan herzustellen.

Da die Rührvorrichtung bevorzugt in flüssigen Rührmedien eingesetzt wird, ist das bereits zuvor erwähnte Rührorgangehäuse flüssigkeitsdicht verschließbar oder verschlossen.

Zur Durchführung von Wartungs- und/oder Reparaturarbeiten an der Rührvorrichtung ist es möglich, dass das Rührorgangehäuse reversibel öffenbar und/oder mittels einer Dichtung, insbesondere flüssigkeitsdicht, dicht wiederverschließbar ist.

Bei einer weiteren Ausführungsform der Erfindung kann vorgesehen sein, dass die Rührvorrichtung, insbesondere an einem, beispielsweise dem bereits zuvor erwähnten, Rührorgangehäuse, einen, insbesondere flüssigkeitsdicht verschließbaren, elektrischen Ladekontakt aufweist, der mit einer, beispielsweise der bereits zuvor erwähnten Stromquelle zur elektrischen Versorgung des Rührantriebs und/oder eines, insbesondere des bereits zuvor erwähnten, Stabilisatorantriebs verbunden ist. Der Ladekontakt kann dabei bevorzugt als Steckerbuchse ausgebildet sein.

Ferner ist es möglich, dass die Rührvorrichtung eine zum berührungslosen elektrischen Laden eingerichtete Ladevorrichtung aufweist, die in Gebrauchsstellung mit einer, beispielsweise der bereits zuvor beschriebenen, elektrischen Stromquelle der Rührvorrichtung verbunden oder verbindbar ist. Diese zum berührungslosen elektrischen Laden eingerichtete Ladevorrichtung kann dabei bevorzugt an dem Rührantrieb und/oder an dem Rührantriebsgehäuse angeordnet sein. Zweckmäßigerweise kann diese elektrische Ladevorrichtung als Ladespule ausgebildet sein.

Eine besonders gute Stabilisierung des Rührantriebs gegenüber dem Rührorgan einerseits und der Rührvorrichtung in ihrer zumindest teilweise in das Rührmedium eingetauchten Gebrauchsstellung andererseits kann erreicht werden, wenn die Rührvorrichtung mehrere, insbesondere zwei oder drei Schwungscheiben als Stabilisatorelemente aufweist, deren Rotationsachen vorzugsweise in einem Winkel zueinander ausgerichtet sind.

Bei einer Ausführungsform der erfindungsgemäßen Rührvorrichtung kann eine Rotationsachse des Rührantriebs und/oder des Rührantriebsgehäuses und/oder des Rührorgans und/oder des Rührorgangehäuses horizontal und bei einer anderen Ausführungsform der Rührvorrichtung vertikal ausgerichtet sein.

Bei Verwendung von Schwungscheiben als Stabilisatorelemente können diese vor allem dazu dienen und hilfreich sein, eine Rotationsachse des Rührorgans und/oder des Rührorgangehäuses vertikal oder nahezu vertikal auszurichten.

Dazu kann es besonders zweckmäßig sein, wenn eine Rotationsachse wenigstens eines oder des bereits zuvor erwähnten wenigstens einen, insbesondere als Schwungscheibe ausgebildeten Stabilisatorelements quer oder rechtwinklig zu einer Rotationsachse einer Drehbewegung und/oder Rührbewegung des Rührorgans und/oder eines, beispielsweise des bereits zuvor erwähnte, Rührorgangehäuses ist.

Damit die Rührvorrichtung in ihrer zumindest teilweise in das Rührmedium eingetauchten Gebrauchsstellung in dem Rührmedium schweben kann, also weder oben auf schwimmt, noch darin bis zu einem Boden eines das Rührmedium in Gebrauchsstellung aufnehmenden Rührgefäßes oder Behälters absinkt, kann es zweckmäßig sein, wenn ein Gesamtgewicht der Rührvorrichtung wenigstens so groß wie ein Gewicht einer von der vollständig in das Rührmedium eingetauchten Rührvorrichtung verdrängten Menge des Rührmediums ist. Auf diese Weise kann die Rührvorrichtung zwar vollständig in das Rührmedium eingetaucht sein, jedoch ist die Rührvorrichtung dann nicht so schwer, dass sie bis zu einem Boden des Rührgefäßes absinken würde.

Eine Bearbeitung des Rührmediums kann besonders zuverlässig und gründlich erfolgen, wenn das Rührorgan, insbesondere an seiner Außenseite oder an einer Außenseite seines Rührorgangehäuses, wenigstens ein Rührwerkzeug aufweist. Dieses wenigstens eine Rührwerkzeug kann dabei vorzugsweise als ein außenseitiger, insbesondere quer zu einer Rotationsachse des Rührorgans orientierter, Vorsprung und/oder ein Flügel und/oder ein Noppen sein.

Wenn eine Summe einer statischen Auftriebskraft und einer dynamischen, von dem Rührorgan und/oder einem, beispielweise dem bereits zuvor erwähnten, wenigstens einen Rührwerkzeug in Bewegung verursachten Auftriebskraft höchstens so groß wie eine auf die Rührvorrichtung in Gebrauchsstellung wirkende Gewichtskraft ist, kann es möglich sein, dass die Rührvorrichtung in ihrer zumindest teilweise in das Rührmedium eingetauchten Gebrauchsstellung in dem Rührmedium schwimmt oder sogar schwebt, also nicht bis zu einem Boden eines Rührgefäßes absinkt.

Aus rührtechnischen Gründen kann es besonders vorteilhaft sein, wenn das Rührorgangehäuse der Rührvorrichtung kugel- oder eiförmig oder zylindrisch ausgebildet ist. Vor allem bei einer kugelförmigen Gestaltung des Rührorgangehäuses kann das Rührorgan dann einerseits seine gewünschte Lage, insbesondere mit Hilfe des wenigstens einen, bevorzugt als Schwungscheibe ausgebildeten, Stabilisatorelements relativ genau einnehmen und andererseits außenseitig mit entsprechenden Rührwerkzeugen beziehungsweise Rührvorsprüngen zuverlässig auf das zu bearbeitende Rührmedium einwirken.

Darüber hinaus kann eine kugelförmige Gestaltung des Rührorgangehäuses besonders vorteilhaft für eine platzsparende Integration des wenigstens einen, insbesondere als Schwungscheibe ausgebildeten, Stabilisatorelements der Stabilisatorvorrichtung sein.

Zur Lagerung einer kugelförmigen Rührvorrichtung kann es besonders zweckmäßig sein, wenn die Rührvorrichtung und/oder das Rührorgangehäuse wenigstens eine, vorzugsweise zwei, insbesondere an gegenüberliegenden Seiten der Rührvorrichtung und/oder des Rührorgangehäuses angeordnete Abflachungen aufweist, mittels derer die Rührvorrichtung auf einer ebenen Fläche sicher abgelegt und gelagert werden kann.

Wenn die Rührvorrichtung wenigstens einen Sender und/oder Empfänger zum drahtlosen Austausch von Daten und/oder Steuerbefehlen aufweist, der bevorzugt mit einer externen Steuer- und/oder Programmiereinrichtung zumindest zeitweise drahtlos koppelbar ist, kann die Rührvorrichtung von einem Benutzer der Rührvorrichtung komfortabel angesteuert und betrieben werden. Es ist auch möglich, dass die Rührvorrichtung, wenn sie wenigstens einen Sender und/oder Empfänger zum drahtlosen Austausch von Daten und/oder Steuerbefehlen aufweist, auch mit einer zweiten solchen Rührvorrichtung zumindest zeitweise drahtlos koppelbar ist. Auf diese Weise können zwei oder drei derartige Rührvorrichtungen, oder aber auch mehrere solcher Rührvorrichtungen, in einem gemeinsamen Gefäß simultan und vor allem auch aufeinander abgestimmt betrieben werden.

Die Kopplung solcher Rührvorrichtungen untereinander kann auch zweckmäßig sein, wenn jede der Rührvorrichtungen in einem eigenen Rührgefäß platziert ist. So ist es beispielsweise denkbar, dass eine Mehrzahl solcher Rührvorrichtungen, die jeweils in einem eigenen Rührgefäß zur Bearbeitung eines Rührmediums platziert sind, mit Hilfe einer gemeinsamen, externen Steuer- und/oder Programmiereinrichtung programmiert, angesteuert und schließlich auch betrieben werden können.

Zweckmäßigerweise erfolgt der drahtlose Austausch zwischen Sendern und/oder Empfängern der Rührvorrichtung(en) und/oder der externen Steuer- und/oder Programmiereinrichtung dabei über Funk.

Neben dem zuvor beschriebenen Sender und/oder Empfänger kann die Rührvorrichtung selbstverständlich auch die für einen Betrieb, für eine Steuerung und/oder Programmierung erforderlichen und an sich bereits bekannten elektronischen Steuer- und/oder Speicherelemente aufweisen.

Die Aufgabe wird bei der eingangs definierten Laboreinrichtung durch die Merkmale des Patentanspruchs 21 und insbesondere dadurch gelöst, dass die Laboreinrichtung mit wenigstens einer Rührvorrichtung nach einem der Patentansprüche 1 bis 20 und mit wenigstens einem Behälter zur Aufnahme eines Rührmediums und der wenigstens einem Rührvorrichtung ausgestattet ist.

Vorteilhafte Ausgestaltungen der Erfindungen ergeben sich aus einer Kombination der in den Patentansprüchen abgehandelten Merkmale, aber auch aus Merkmalen, die lediglich in der Beschreibung beziehungsweise in der Figurenbeschreibung oder in den Figuren aufgeführt sind.

Nachstehend ist ein Ausführungsbeispiel der Erfindung anhand der Zeichnung näher erläutert. Es zeigen in teilweise stark schematisierter Darstellung:
- Figur 1:: eine Seitenansicht einer erfindungsgemäßen Rührvorrichtung in ihrer in einem Rührgefäß oder Behälter positionierten Gebrauchsstellung, wobei zu erkennen ist, dass die Rührvorrichtung in dem Rührmedium über einem Boden des Rührgefäßes schwebt,
- Figur 2:: eine perspektivische Seitenansicht der in Figur 1 in ihrer Gebrauchsstellung dargestellten, erfindungsgemäßen Rührvorrichtung, wobei nur eine untere Hälfte eines Rührorgangehäuse des Rührorgans der Rührvorrichtung und darin platziert ein Rührantriebsgehäuse eines Rührantriebs der Rührvorrichtung zu erkennen sind, während eine obere Hälfte des Rührorgangehäuse der besseren Übersicht halber abgenommen ist, sowie
- Figur 3:: eine geschnittene Explosionsdarstellung der in den Figuren 1 und 2 dargestellten, erfindungsgemäßen Rührvorrichtung, wobei von innen nach außen ein Rührantrieb, ein Halter für den Rührantrieb, ein als Schwungscheibe ausgebildetes Stabilisatorelement, ein Gewicht, ein Stabilisatorantrieb, eine Ladespule und auf der anderen Seite des Rührantriebs ein Akkumulator als Stromquelle sowie ein Elektronikbauteil für den Rührantrieb und die mit dem Rührantrieb verbundenen Elemente zu erkennen sind.

Eine im Ganzen mit 1 bezeichnete Rührvorrichtung weist wenigstens ein von einem Rührantrieb 2 angetriebenes, ein Rührmedium 3 in Gebrauchsstellung kontaktierendes, relativ zu dem Rührantrieb 2 und zu dem Rührmedium 3 bewegbares und in Gebrauchsstellung wenigstens teilweise in das Rührmedium 3 eintauchbares Rührorgan 4 auf.

Die Rührvorrichtung 1 zeichnet sich dadurch aus, dass der Rührantrieb 2 im Inneren des Rührorgans 4 angeordnet ist.

Aus Figur 1 wird ersichtlich, dass die Rührvorrichtung 1 von dem beziehungsweise durch das Rührmedium 3 halterlos und ständerlos abgestützt wird. Somit benötigt diese Rührvorrichtung 1 keine außerhalb eines der Aufnahme des Rührmediums 3 dienenden Behälters oder Rührgefäßes 5 positionierte Ständer, Beine, Halter oder sonstige Elemente. Auch auf ein separates, den Rührantrieb aufnehmendes Gehäuse außerhalb des Rührgefäßes positioniertes Rührantriebsgehäuse kann verzichtet werden.

Das Rührorgan 4 weist ein Rührorgangehäuse 6 auf, während der Rührantrieb 2 mit einem Rührantriebsgehäuse 7 versehen ist. Das Rührantriebsgehäuse 7 mit dem Rührantrieb 2 ist gemäß den Figuren 2 und 3 in Gebrauchsstellung in dem Rührorgangehäuse 6 angeordnet, wobei das Rührorgangehäuse 6 und das Rührantriebsgehäuse 7 relativ zueinander bewegbar sind.

Die Rührvorrichtung 1 ist zudem mit einer Stabilisatorvorrichtung 8 ausgestattet, die wenigstens ein Stabilisatorelement 9 aufweist. Die Stabilisatorvorrichtung 8 und das Stabilisatorelement 9 verhindern bzw. hemmen eine Bewegung des Rührantriebs 2 und/oder des Rührantriebsgehäuses 7 gegenüber dem Rührorgan 4 und ermöglichen so eine relative Bewegbarkeit zwischen dem Rührorgan 4 und dem Rührantrieb 2.

Die Stabilisatorvorrichtung 8 weist als das wenigstens eine Stabilisatorelement 9 eine Schwungscheibe 10 auf. Zudem ist die Rührvorrichtung 1 mit einem exzentrisch an dem Rührantrieb 2 beziehungsweise an dem Rührantriebsgehäuse 7 angeordneten Stabilisatorgewicht 11 versehen. Das Stabilisatorgewicht 11 ermöglicht gemeinsam mit der Schwungscheibe 10, dass die Rührvorrichtung 1 in ihrer zumindest teilweise in das Rührmedium 3 eingetauchten Gebrauchsstellung eine stabile Lage einnehmen kann, auch wenn der Rührantrieb 2 das Rührorgan 4 der Rührvorrichtung 1 gegenüber dem Rührantrieb in Bewegung beziehungsweise in Rotation versetzt.

Der in den Figuren dargestellte Rührantrieb 2 der Rührvorrichtung ist ein Elektroantrieb.

Die Rührvorrichtung 1 weist neben dem Rührantrieb 2 einen Stabilisatorantrieb 12 auf, mit dem das Stabilisatorelement 9, also die Schwungscheibe 10, zur Stabilisierung der Lage der Rührvorrichtung 1 im Rührmedium 3 in Gebrauchsstellung antreibbar ist. Dabei versetzt der Stabilisatorantrieb 12 die Schwungscheibe 10 in Rotation, so dass diese unter Ausnutzung des gyroskopischen Effekts stabilisierend auf die Rührvorrichtung 1 einwirkt.

Insbesondere Figur 3 zeigt, dass die Rührvorrichtung 1 eine elektrische Stromquelle 13 aufweist. Diese elektrische Stromquelle 13 ist in den Figuren dargestellten Ausführungsbeispiel der Rührvorrichtung 1 als wiederaufladbarer Akkumulator ausgebildet, kann jedoch bei nicht dargestellten Ausführungsformen der Rührvorrichtung 1 auch als vorzugsweise austauschbare Batterie ausgebildet sein.

Die elektrische Stromquelle 13 dient der elektrischen Versorgung einerseits des Rührantriebs 2 und andererseits auch des Stabilisatorantriebs 12. Die elektrische Stromquelle 13 ist dazu in Gebrauchsstellung mit dem Rührantrieb und dem Stabilisatorantrieb verbunden. Außerdem ist die Rührvorrichtung 1 beziehungsweise die elektrische Stromquelle 13, insbesondere wenn diese als Akkumulator 14 ausgebildet ist, induktiv aufladbar.

Der Rührantrieb 2 der Rührvorrichtung 1 ist ein Motor, insbesondere ein Getriebemotor, dessen Abtrieb 15 bzw. Abtriebswelle an einer Innenseite 16 des Rührorgans 4 beziehungsweise des Rührorgangehäuses 6 über eine Kupplung oder starr mit dem Rührorgangehäuse 6 des Rührorgans 4 verbunden ist.

Im in den Figuren dargestellten Ausführungsbeispiel der Rührvorrichtung ist der Abtrieb 15 bzw. die Abtriebswelle des Rührantriebs 2 in eine Ausnehmung 17, die als Kupplung fungiert, an der Innenseite 16 des Rührorgans 4 beziehungsweise des Rührorgangehäuses 6 in Gebrauchsstellung eingesteckt.

Bei einem in den Figuren nicht dargestellten Ausführungsbeispiel der Rührvorrichtung 1 ist zwischen dem Rührorgan 4 und dem Rührantrieb 2, insbesondere zwischen dem Rührorgangehäuse 6 und dem Rührantrieb 2 beziehungsweise dem Rührantriebsgehäuse 7 wenigstens ein mit dem Rührantrieb 2 antreibbares, form- oder reibschlüssig auf das Rührorgan 4 wirkendes Antriebselement vorgesehen.

Das Rührorgangehäuse 6 ist dicht, im Sinne von flüssigkeitsdicht, verschließbar und in Gebrauchsstellung verschlossen, um die im Inneren des Rührorgangehäuses 6 angeordneten Elemente der Rührvorrichtung 1 vor Feuchtigkeit zu schützen. Um an die in dem Rührorgangehäuse 6 angeordneten Elemente, beispielsweise zu Wartungszwecken, zu gelangen, ist das Rührorgangehäuse 6 reversibel öffenbar und mittels einer in den Figuren nicht dargestellten Dichtung flüssigkeitsdicht wiederverschließbar.

Das Rührorgangehäuse 6 ist zweiteilig ausgebildet und weist eine obere Gehäusehälfte 25 und eine untere Gehäusehälfte 26 auf, die in Gebrauchsstellung so miteinander verbunden sind, dass das Rührorgangehäuse 6 dicht verschlossen ist. Beide Gehäusehälften 25 und 26 sind an ihrer Oberseite bzw. an ihrer Unterseite mit Abflachungen 27 und 28 versehen, durch die die Rotationsachse des Rührantriebs 2 und des Rührorgans 4 in Gebrauchsstellung verlaufen. Die Abflachungen 27 und 28 ermöglichen, die Rührvorrichtung 1 in Nicht-Gebrauchsstellung auf einer Fläche sicher abzulegen, ohne dass die Rührvorrichtung 1 davonrollt.

Bei einer in den Figuren nicht dargestellten Ausführungsform der Rührvorrichtung 1 weist die Rührvorrichtung 1 an ihrem Rührorgangehäuse 6 einen flüssigkeitsdicht verschließbaren elektrischen Ladekontakt auf, der bevorzugt als Steckerbuchse ausgebildet ist. Dieser Ladekontakt ist mit der Stromquelle 13 zur elektrischen Versorgung des Rührantriebs 2 und des Stabilisatorantriebs 12 verbunden.

Die in den Figuren dargestellte Rührvorrichtung 1 weist zu diesem Zeck eine zum berührungslosen elektrischen Laden eingerichtete Ladevorrichtung 18 mit einer Ladespule 19 auf, die in Gebrauchsstellung mit der elektrischen Stromquelle 13 der Rührvorrichtung 1 verbunden ist. Das heißt, dass der Akkumulator 14, der bei der in den Figuren dargestellten Rührvorrichtung 1 die Stromquelle 13 bildet, mittels der Ladespule 19 der Ladevorrichtung 8 bei Bedarf wieder aufgeladen werden kann.

Bei einer in den Figuren nicht dargestellten Ausführungsform der Rührvorrichtung 1 ist vorgesehen, dass diese zwei oder drei oder mehrere Schwungscheiben 10 als Stabilisatorelemente 9 aufweist, deren Rotationsachsen bevorzugt in einem Winkel zueinander ausgerichtet sind, um der Rührvorrichtung 1 noch mehr Stabilität in ihrer zumindest teilweise in das Rührmedium 3 eingetauchten Gebrauchsstellung verleihen.

Bei der in den Figuren dargestellten Rührvorrichtung 1 ist eine Rotationsachse des Rührantriebs 2 und des Rührantriebsgehäuses 7 und des Rührorgans 4 und seines Rührorgangehäuses 6 in Gebrauchsstellung, wie aus Figur 1 ersichtlich ist, vertikal ausgerichtet.

Bei einer in den Figuren nicht dargestellten Ausführungsform der Rührvorrichtung 1 ist die Rotationsachse des Rührantriebs 2 und des Rührantriebsgehäuses 7 und des Rührorgans 4 und seines Rührorgangehäuses 6 in Gebrauchsstellung horizontal ausgerichtet.

Bei der in den Figuren dargestellten Rührvorrichtung ist eine Rotationsachse des als Schwungscheibe 10 ausgebildeten Stabilisatorelements 9 quer zu der Rotationsachse des Rührantriebs 2, also in Gebrauchsstellung horizontal und damit rechtwinklig zu der Rotationsachse des Rührantriebs 2 und des Rührantriebsgehäuses 7 und des Rührorgans 4 und seines Rührorgangehäuses 6 ausgerichtet.

Bei einer in den Figuren nicht dargestellten Ausführungsform der Rührvorrichtung 1 kann die Rotationsachse des Stabilisatorelements 9 aber auch vertikal ausgebildet sein.

Das Gesamtgewicht der Rührvorrichtung 1 ist dabei wenigstens so groß wie ein Gewicht einer von der vollständig in das Rührmedium 3 eingetauchten Rührvorrichtung 1 verdrängten Menge des Rührmediums 3. Dadurch ist es möglich, dass diese Rührvorrichtung, wie in Figur 1 dargestellt, in ihrer Gebrauchsstellung in dem Rührmedium 3 schwebt, ohne einen Boden 20 des Rührgefäßes 5 zu berühren. Der auf die Rührvorrichtung 1 wirkende Auftrieb des Rührmediums 3 entspricht betragsmäßig also der auf die Rührvorrichtung 1 wirkenden Gewichtskraft, wodurch die Rührvorrichtung 1 in der Schwebe gehalten wird. Dies ermöglicht, dass die Rührvorrichtung 1 vollständig in das Rührmedium 3 eintaucht und in Gebrauchsstellung vollständig von dem Rührmedium 3 umgeben ist, wodurch das Rührmedium 3 zuverlässig von der Rührvorrichtung 1 bearbeitet werden kann.

Die Rührvorrichtung 1 weist an einer Außenseite 21 des Rührorgans 4 beziehungsweise des Rührorgangehäuses 6 als Rührwerkzeuge außenseitig umlaufende Vorsprünge 22 auf, die quer zu einer Rotationsachse des Rührorgans 4 orientiert sind und mit denen das Rührmedium 3 verdrängt und dadurch bearbeitet, also insbesondere durchmischt, werden kann.

Damit die Rührvorrichtung 1 auch während ihres Betriebes, also während das Rührorgan 4 sich dreht, nicht oder nur in geringem Maße aufschwimmt, ist eine Summe einer statischen Auftriebskraft und einer dynamischen, von dem Rührorgan 4 beziehungsweise von dem Rührwerkzeug in Bewegung verursachten Auftriebskraft höchstens so groß wie eine auf die Rührvorrichtung 1 in Gebrauchsstellung wirkende Gewichtskraft.

Das in den Figuren dargestellte Rührorgangehäuse 6 der Rührvorrichtung 1 ist kugelförmig ausgebildet und weist an seiner Ober- und an seiner Unterseite die jeweils die bereits zuvor beschriebenen, eine sichere Lagerung der Rührvorrichtung 1 in Nicht-Gebrauchsstellung ermöglichenden Abflachungen 27 und 28 auf.

Bei anderen, in den Figuren nicht dargestellten Ausführungsformen ist das Rührorgangehäuse 6 der Rührvorrichtung 1 eiförmig oder aber auch zylindrisch ausgebildet und kann ebenfalls mit entsprechenden Abflachungen versehen sein.

Die Rührvorrichtung 1 weist einen Sender und Empfänger 23 zum drahtlosen Austausch von Daten und/oder Steuerbefehlen über Funk auf, der bevorzugt mit einer externen, in den Figuren nicht dargestellten Steuer- und/oder Programmiereinrichtung oder aber auch mit einer zweiten Rührvorrichtung 1 zumindest zeitweise drahtlos koppelbar ist.

Dieser Sender und Empfänger 23 zum drahtlosen Austausch von Daten und/oder Steuerbefehlen ist an einer Elektronikplatine 24 angeordnet, auf der auch für den Betrieb, die Steuerung und die Programmierung der Rührvorrichtung 1 erforderliche Steuer- und Speicherelemente angeordnet sind.

Die in Figur 1 dargestellte Zusammenstellung bestehend aus der Rührvorrichtung 1 und dem die Rührvorrichtung 1 in Gebrauchsstellung aufnehmenden Rührgefäß 5, das als Behälter zur Aufnahme eines Rührmediums 3 fungiert, wird auch als Laboreinrichtung 100 bezeichnet.

Die Laboreinrichtung 100 kann dabei auch mehrere Behälter beziehungsweise Rührgefäße 5 mit darin positionierten Rührvorrichtungen 1 und gegebenenfalls auch eine zuvor bereits beschriebene Steuer- und/oder Programmiereinrichtung umfassen, mit der einzelne oder Gruppen von oder alle der Laboreinrichtung 100 zugeordneten Rührvorrichtungen 1 von einem Benutzer der Laboreinrichtung 100 angesteuert und/oder ausgewertet werden können.

Die Rührvorrichtung 1, die wenigstens das eine von einem Rührantrieb 2 angetriebene, ein Rührmedium 3 in Gebrauchsstellung kontaktierende, relativ zu dem Rührantrieb 2 und zu dem Rührmedium 3 bewegbare und in Gebrauchsstellung wenigstens teilweise in das Rührmedium 3 eintauchbare Rührorgan 4 aufweist, zeichnet sich dadurch aus, dass der Rührantrieb 2 im Inneren des Rührorgans 4 angeordnet ist, wobei die Rührvorrichtung 1 von dem und/oder durch das Rührmedium 3, insbesondere halterlos und/oder ständerlos, abstützbar und/oder abgestützt ist, wodurch auf separate Halterungen und/oder Ständer für ein Rührorgan und/oder einen Rührantrieb und/oder ein Rührantriebsgehäuse verzichtet werden kann.

## Patentansprüche

1. Rührvorrichtung (1), die wenigstens ein von einem Rührantrieb (2) angetriebenes, ein Rührmedium (3) in Gebrauchsstellung kontaktierendes, relativ zu dem Rührantrieb (2) und zu dem Rührmedium (3) bewegbares und in Gebrauchsstellung wenigstens teilweise in das Rührmedium (3) eintauchbares Rührorgan (4) aufweist, **dadurch gekennzeichnet, dass** das Rührorgan (4) ein flüssigkeitsdicht verschließbares oder verschlossenes Rührorgangehäuse (6) aufweist und dass der Rührantrieb (2) im Inneren des Rührorgans (4) angeordnet ist.

2. Rührvorrichtung (1) nach Anspruch 1, **dadurch gekennzeichnet, dass** die Rührvorrichtung (1) von dem und/oder durch das Rührmedium (3) halterlos und/oder ständerlos abstützbar und/oder abgestützt ist.

3. Rührvorrichtung (1) nach Anspruch 1 oder 2, **dadurch gekennzeichnet, dass** der Rührantrieb (2) ein Rührantriebsgehäuse (7) aufweist, das in Gebrauchsstellung in dem Rührorgangehäuse (6) angeordnet ist, wobei das Rührorgangehäuse (6) und das Rührantriebsgehäuse (7) relativ zueinander bewegbar sind.

4. Rührvorrichtung (1) nach einem der vorhergehenden Ansprüche, **dadurch gekennzeichnet, dass** die Rührvorrichtung (1) eine Stabilisatorvorrichtung (8) mit wenigstens einem Stabilisatorelement (9) aufweist, wobei die Stabilisatorvorrichtung (8) und/oder das wenigstens eine Stabilisatorelement (9) eine Bewegung des Rührantriebs (2) und/oder des Rührantriebsgehäuses (7) hemmt und/oder verhindert und so eine relative Bewegbarkeit zwischen dem Rührorgan (4) und dem Rührantrieb (2) ermöglicht.

5. Rührvorrichtung (1) nach einem der vorhergehenden Ansprüche, **dadurch gekennzeichnet, dass** die Stabilisatorvorrichtung (8) als wenigstens ein Stabilisatorelement (9) eine Schwungscheibe (10) aufweist, die mit einem Stabilisatorantrieb (12) der Rührvorrichtung (1) antreibbar ist, und/oder dass die Stabilisatorvorrichtung (8) als wenigstens ein Stabilisatorelement (9) ein exzentrisch an dem Rührantrieb (2) und/oder an einem oder dem Rührantriebsgehäuse (7) angeordnetes Stabilisatorgewicht (11) aufweist.

6. Rührvorrichtung (1) nach einem der vorhergehenden Ansprüche, **dadurch gekennzeichnet, dass** der Rührantrieb (2) ein Getriebemotor ist, dessen Abtrieb (15) an einer Innenseite (16) des Rührorgans (4) über eine Kupplung oder starr mit dem Rührorgan (4) und/oder mit dem Rührorgangehäuse (6) verbunden ist und/oder dass zwischen dem Rührorgan (4) und dem Rührantrieb (2) wenigstens ein mit dem Rührantrieb (2) antreibbares, form- oder reibschlüssig auf das Rührorgan (4) wirkendes Antriebselement vorgesehen ist.

7. Rührvorrichtung (1) nach einem der vorhergehenden Ansprüche, **dadurch gekennzeichnet, dass** das Rührorgangehäuse (6) reversibel öffenbar und/oder mittels einer Dichtung flüssigkeitsdicht wiederverschließbar ist.

8. Rührvorrichtung (1) nach einem der vorhergehenden Ansprüche, **dadurch gekennzeichnet, dass** die Rührvorrichtung (1) einen elektrischen Ladekontakt aufweist, der mit einer elektrischen Stromquelle (13) zur elektrischen Versorgung des Rührantriebs (2) und/oder eines oder des Stabilisatorantriebs (12) verbunden ist und/oder dass die Rührvorrichtung (1) eine zum berührungslosen elektrischen Laden eingerichtete Ladevorrichtung (18) aufweist, die in Gebrauchsstellung mit einer oder der elektrischen Stromquelle (13) der Rührvorrichtung (1) verbunden oder verbindbar ist.

9. Rührvorrichtung (1) nach einem der vorhergehenden Ansprüche, **dadurch gekennzeichnet, dass** die Rührvorrichtung (1) mehrere Schwungscheiben (10) als Stabilisatorelemente (9) aufweist, deren Rotationsachsen vorzugsweise in einem Winkel zueinander ausgerichtet sind.

10. Rührvorrichtung (1) nach einem der vorhergehenden Ansprüche, **dadurch gekennzeichnet, dass** eine Rotationsachse wenigstens eines Stabilisatorelements (9) quer oder rechtwinklig zu einer Rotationsachse einer Drehbewegung und/oder Rührbewegung des Rührorgangehäuses ist.

11. Rührvorrichtung (1) nach einem der vorhergehenden Ansprüche, **dadurch gekennzeichnet, dass** ein Gesamtgewicht der Rührvorrichtung (1) wenigstens so groß wie ein Gewicht einer von der vollständig in das Rührmedium (3) eingetauchten Rührvorrichtung (1) verdrängten Menge des Rührmediums (3) ist.

12. Rührvorrichtung (1) nach einem der vorhergehenden Ansprüche, **dadurch gekennzeichnet, dass** das Rührorgan (4) an seiner Außenseite oder an einer Außenseite des Rührorgangehäuses wenigstens ein Rührwerkzeug aufweist, das ein außenseitiger Vorsprung und/oder ein Flügel und/oder ein Noppen ist.

13. Rührvorrichtung (1) nach einem der vorhergehenden Ansprüche, **dadurch gekennzeichnet, dass** eine Summe einer statischen Auftriebskraft und einer dynamischen, von dem Rührorgan (4) und/oder einem oder dem wenigstens einen Rührwerkzeug in Bewegung verursachten Auftriebskraft höchstens so groß wie eine auf die Rührvorrichtung (1) in Gebrauchsstellung wirkende Gewichtskraft ist.

14. Rührvorrichtung (1) nach einem der vorhergehenden Ansprüche, **dadurch gekennzeichnet, dass** die Rührvorrichtung (1) wenigstens einen Sender und/oder Empfänger (28) zum drahtlosen Austausch von Daten und/oder Steuerbefehlen, insbesondere über Funk, aufweist, der vorzugsweise mit einer externen Steuer- und/oder Programmiereinrichtung und/oder mit einer zweiten Rührvorrichtung (1) nach einem der Ansprüche 1 bis 13 zumindest zeitweise drahtlos koppelbar ist.

15. Laboreinrichtung mit wenigstens einer Rührvorrichtung (1) nach einem der vorhergehenden Ansprüche und mit wenigstens einem Behälter zur Aufnahme eines Rührmediums (3) und der wenigstens einen Rührvorrichtung (1).

## Claims

1. Stirring device (1), which has at least one stirring element (4) which is driven by a stirring drive (2), contacts a stirred medium (3) in the position of use, can be moved relative to the stirring drive (2) and the stirred medium (3) and, in the position of use, can be at least partly immersed in the stirred medium (3),
**characterized in that** the stirring element (4) has a stirring element housing (6) that is or can be closed in a liquid-tight manner, and **in that** the stirring drive (2) is arranged in the interior of the stirring element (4).

2. Stirring device (1) according to Claim 1, **characterized in that** the stirring device (1) can be and/or is supported by the stirred medium (3) without any holder and/or stand.

3. Stirring device (1) according to Claim 1 or 2, **characterized in that** the stirring drive (2) has a stirring drive housing (7) which, in the position of use, is arranged in the stirring element housing (6), wherein the stirring element housing (6) and the stirring drive housing (7) can be moved relative to each other.

4. Stirring device (1) according to one of the preceding claims, **characterized in that** the stirring device (1) has a stabilizer device (8) having at least one stabilizer element (9), wherein the stabilizer device (8) and/or the at least one stabilizer element (9) inhibits and/or prevents a movement of the stirring drive (2) and/or the stirring drive housing (7) and thus permits relative mobility between the stirring element (4) and the stirring drive (2).

5. Stirring device (1) according to one of the preceding claims, **characterized in that** the stabilizer device (8) has a flywheel (10) as at least one stabilizer element (9), which can be driven by a stabilizer drive (12) of the stirring device (1), and/or **in that** the stabilizer device (8) has a stabilizer weight (11) arranged eccentrically on the stirring drive (2) and/or on a or the stirring drive housing (7) as at least one stabilizer element (9).

6. Stirring device (1) according to one of the preceding claims, **characterized in that** the stirring drive (2) is a geared motor, the output (15) of which on an inner side (16) of the stirring element (4) is connected via a coupling or rigidly to the stirring element (4) and/or to the stirring element housing (6), and/or **in that** at least one drive element that can be driven by the stirring drive (2) and acts on the stirring element (4) in a form-fitting or frictional manner is provided between the stirring element (4) and the stirring drive (2).

7. Stirring device (1) according to one of the preceding claims, **characterized in that** the stirring element housing (6) can be opened reversibly and/or closed again in a liquid-tight manner by means of a seal.

8. Stirring device (1) according to one of the preceding claims, **characterized in that** the stirring device (1) has an electric charging contact, which is connected to an electric power source (13) for the electrical supply of the stirring drive (2) and/or one or the stabilizer drive (12), and/or **in that** the stirring device (1) has a charging device (18) which is configured for non-contact electrical charging and which, in the position of use, is or can be connected to a or the electric power source (13) of the stirring device (1).

9. Stirring device (1) according to one of the preceding claims, **characterized in that** the stirring device (1) has multiple flywheels (10) as stabilizer elements (9), the axes of rotation of which are preferably oriented at an angle to one another.

10. Stirring device (1) according to one of the preceding claims, **characterized in that** an axis of rotation of at least one stabilizer element (9) is arranged transversely or at right angles to an axis of rotation of a rotational movement and/or stirring movement of the stirring element housing.

11. Stirring device (1) according to one of the preceding claims, **characterized in that** a total weight of the stirring device (1) is at least as high as a weight of a quantity of the stirred medium (3) that is displaced by the stirring device (1) immersed completely in the stirred medium (3).

12. Stirring device (1) according to one of the preceding claims, **characterized in that** the stirring element (4) has on its outer side or an outer side of the stirring element housing at least one stirring tool, which is an external projection and/or a vane and/or a knob.

13. Stirring device (1) according to one of the preceding claims, **characterized in that** a sum of a static buoyancy force and a dynamic buoyancy force caused by the stirring element (4) and/or a or the at least one stirring tool in movement is at most as high as a weight acting on the stirring device (1) in the position of use.

14. Stirring device (1) according to one of the preceding claims, **characterized in that** the stirring device (1) has at least one transmitter and/or receiver (28) for the wire-free exchange of data and/or control commands, in particular via radio, which preferably can at least temporarily be coupled in a wire-free manner to an external control apparatus and/or programming apparatus and/or to a second stirring device (1) according to one of Claims 1 to 13.

15. Laboratory apparatus having at least one stirring device (1) according to one of the preceding claims and having at least one container for holding a stirred medium (3) and the at least one stirring device (1).

## Revendications

1. Dispositif d'agitation (1), qui présente au moins un organe d'agitation (4) entraîné par un entraînement d'agitation (2), se trouvant en position d'utilisation en contact avec un milieu à agiter (3), déplaçable par rapport à l'entraînement d'agitation (2) et au milieu à agiter (3) et pouvant en position d'utilisation être plongé au moins en partie dans le milieu à agiter (3), **caractérisé en ce que** l'organe d'agitation (4) présente un boîtier d'organe d'agitation (6) pouvant être ou étant fermé de façon étanche au liquide et **en ce que** l'entraînement d'agitation (2) est disposé à l'intérieur de l'organe d'agitation (4).

2. Dispositif d'agitation (1) selon la revendication 1, **caractérisé en ce que** le dispositif d'agitation (1) peut être soutenu et/ou est soutenu sans support et/ou sans pied par le et/ou au moyen du fluide à agiter (3).

3. Dispositif d'agitation (1) selon la revendication 1 ou 2, **caractérisé en ce que** l'entraînement d'agitation (2) présente un boîtier d'entraînement d'agitation (7) qui, en position d'utilisation, est disposé dans le boîtier d'organe d'agitation (6) et le boîtier d'organe d'agitation (6) et le boîtier d'entraînement d'agitation (7) sont déplaçables l'un par rapport à l'autre.

4. Dispositif d'agitation (1) selon l'une quelconque des revendications précédentes, **caractérisé en ce que** le dispositif d'agitation (1) présente un dispositif de stabilisateur (8) avec au moins un élément de stabilisateur (9), dans lequel le dispositif de stabilisateur (8) et/ou ledit au moins un élément de stabilisateur (9) gêne et/ou empêche un mouvement de l'entraînement d'agitation (2) et/ou du boîtier d'entraînement d'agitation (7) et permet de ce fait une mobilité relative entre l'organe d'agitation (4) et l'entraînement d'agitation (2).

5. Dispositif d'agitation (1) selon l'une quelconque des revendications précédentes, **caractérisé en ce que** le dispositif de stabilisateur (8) présente comme au moins un élément de stabilisateur (9) un disque oscillant (10) qui peut être entraîné avec un entraînement de stabilisateur (12) du dispositif d'agitation (1), et/ou **en ce que** le dispositif de stabilisateur (8) présente comme au moins un élément de stabilisateur (9) un poids de stabilisateur (11) disposé de façon excentrique sur l'entraînement d'agitation (2) et/ou sur un ou le boîtier d'entraînement d'agitation (7).

6. Dispositif d'agitation (1) selon l'une quelconque des revendications précédentes, **caractérisé en ce que** l'entraînement d'agitation (2) est un motoréducteur, dont la sortie (15) est reliée à un côté intérieur (16) de l'organe d'agitation (4) au moyen d'un couplage ou de façon rigide à l'organe d'agitation (4) et/ou au boîtier d'organe d'agitation (6) et/ou **en ce qu'**il est prévu entre l'organe d'agitation (4) et l'entraînement d'agitation (2) au moins un élément d'entraînement pouvant être entraîné avec l'entraînement d'agitation (2) et agissant par emboîtement ou par adhérence sur l'organe d'agitation (4).

7. Dispositif d'agitation (1) selon l'une quelconque des revendications précédentes, **caractérisé en ce que** le boîtier d'organe d'agitation (6) peut être ouvert de façon réversible et/ou peut être refermé de façon étanche au liquide au moyen d'un joint d'étanchéité.

8. Dispositif d'agitation (1) selon l'une quelconque des revendications précédentes, **caractérisé en ce que** le dispositif d'agitation (1) présente un contact électrique de charge, qui est connecté à une source de courant électrique (13) pour l'alimentation électrique de l'entraînement d'agitation (2) et/ou d'un ou de l'entraînement de stabilisateur (12) et/ou **en ce que** le dispositif d'agitation (1) présente un dispositif de charge (18) configuré pour la charge électrique sans contact qui, en position d'utilisation, est ou peut être connecté à une ou à la source de courant électrique (13) du dispositif d'agitation (1).

9. Dispositif d'agitation (1) selon l'une quelconque des revendications précédentes, **caractérisé en ce que** le dispositif d'agitation (1) présente plusieurs disques oscillants (10) comme éléments de stabilisateur (9), dont les axes de rotation sont de préférence orientés sous un certain angle l'un par rapport à l'autre.

10. Dispositif d'agitation (1) selon l'une quelconque des revendications précédentes, **caractérisé en ce qu'**un axe de rotation d'au moins un élément de stabilisateur (9) est transversal ou perpendiculaire à un axe de rotation d'un mouvement de rotation et/ou d'un mouvement d'agitation du boîtier d'organe d'agitation.

11. Dispositif d'agitation (1) selon l'une quelconque des revendications précédentes, **caractérisé en ce qu'**un poids total du dispositif d'agitation (1) est au moins aussi élevé qu'un poids d'une quantité du milieu à agiter (3) déplacée par le dispositif d'agitation (1) entièrement plongé dans le milieu à agiter (3).

12. Dispositif d'agitation (1) selon l'une quelconque des revendications précédentes, **caractérisé en ce que** l'organe d'agitation (4) présente sur son côté extérieur ou sur un côté extérieur du boîtier d'organe d'agitation au moins un outil d'agitation, qui est une saillie du côté extérieur et/ou une ailette et/ou une protubérance.

13. Dispositif d'agitation (1) selon l'une quelconque des revendications précédentes, **caractérisé en ce qu'**une somme d'une force de poussée ascendante statique et d'une force de poussée ascendante dynamique causée par l'organe d'agitation (4) et/ou le ou ledit au moins un outil d'agitation en mouvement est au maximum aussi élevée qu'une force pondérale agissant en position d'utilisation sur le dispositif d'agitation (1).

14. Dispositif d'agitation (1) selon l'une quelconque des revendications précédentes, **caractérisé en ce que** le dispositif d'agitation (1) présente au moins un émetteur et/ou récepteur (28) pour l'échange sans fil de données et/ou d'instructions de commande, en particulier par radio, qui peut être couplé au moins temporairement sans fil de préférence à un dispositif de commande et/ou de programmation externe et/ou à un second dispositif d'agitation (1) selon l'une quelconque des revendications 1 à 13.

15. Équipement de laboratoire avec au moins un dispositif d'agitation (1) selon l'une quelconque des revendications précédentes et avec au moins un récipient destiné à contenir un milieu à agiter (3) et ledit au moins un dispositif d'agitation (1).
